# EUROPÄISCHE PATENTSCHRIFT

(11) **EP 3 179 172 B1**
(45) Veröffentlichungstag und Bekanntmachung des Hinweises auf die Patenterteilung: **22.07.2020**
(21) Anmeldenummer: 16202300.6
(22) Anmeldetag: 05.12.2016
(51) Int. Cl.: F24C 15/20, F24F 7/06, F24F 11/00

(54) **VERFAHREN ZUM BETRIEB EINES RAUMLÜFTUNGSSYSTEMS**
METHOD FOR OPERATING A VENTILATION SYSTEM OF A ROOM
PROCÉDÉ DE FONCTIONNEMENT D'UN SYSTÈME DE VENTILATION DE PIÈCE

(30) Priorität: 11.12.2015 CH 18272015
(43) Veröffentlichungstag der Anmeldung: 14.06.2017
(73) Patentinhaber: WESCO AG, 5430 Wettingen (CH)
(72) Erfinder: ERNST, Beat, 5430 Wettingen (CH); TIEFENAUER, Kurt, 5405 Dättwil (CH)
(74) Vertreter: Luchs, Willi

(56) Entgegenhaltungen:
- WO-A1-2007/134829
- DE-A1-102006 060 744
- DE-U1- 9 208 718

## Beschreibung

Die Erfindung betrifft ein Verfahren zum Betrieb eines Raumlüftungssystems, insbesondere für Wohnräume mit einer wahlweise im Abluft- und Umluftbetrieb arbeitenden Dunstabzugshaube, die über eine Steuerungseinrichtung mit einer Lüftungseinrichtung zum Zuführen von Aussenluft in den Wohnraum zusammenwirkt.

Derartige Verfahren für Dunstabzugshauben sind bekannt und in vielen modernen Kücheneinrichtungen vorhanden, insbesondere wenn die Küche in einem Wohnraum des Gebäudes integriert ist und der entstehende Dunst sonst direkt im Wohnraum wahrnehmbar ist. Arbeitet die Abzugshaube im Abluftbetrieb, entsteht dann im Wohnraum ein Unterdruck, der bekanntlich aus verschiedenen Gründen unerwünscht ist.

Um diesen Unterdruck zu kompensieren, ist es bekannt, den Wohnraum mit einer Lüftungseinrichtung auszustatten, mit welcher dem Wohnraum Aussenluft zugeführt wird.

Eine Anlage dieser Gattung ist in der EP-A-2 613 099 geoffenbart. Die dort beschriebene Anlage eignet sich jedoch nur für komplexe Wohnungen, die eine Vielzahl von den Luftdruck beeinflussenden Geräten beinhalten. Die für die Anlage vorgesehene Steuerung ist dementsprechend aufwendig, da sie einerseits laufend den Betriebszustand der einzelnen Geräte steuern muss und andererseits eventuell mehrere Luftdruck-Messstellen aufweisen muss, um laufend zu ermitteln, ob bzw. in welchem Bereich der Wohnung sich ein Unterdruck gebildet hat.

Bei einfach konstruierten Gebäuden ist eine solche Raumlüftungsanlage zu aufwendig, sowohl hinsichtlich der Installation und des Aufbaus als auch wegen ihrer komplexen Betriebsweise. Bei derartigen Gebäuden erfolgt die Lüftung in der Regel durch manuelles Öffnen und Schliessen eines Aussenfensters des Wohnraums. Dabei wird die im Küchenbereich installierte Dunstabzugshaube im Wohnraum einen Unterdruck erzeugen, solange sie im Abluftbetrieb arbeitet und die Aussenfenster und Türen des Wohnraums geschlossen sind.

In der Druckschrift WO-A-2007/134829 ist eine Einrichtung für mit einem Lüfter versehene Dunstabzugshauben offenbart, welche eine im Absaugluftstrom angeordnete Umlenkklappe aufweist, die mit einem motorischen Antrieb derart steuerbar ist, dass der Absaugluftstrom entweder direkt ins Freie geführt oder über einen Aktivkohlefilter in den Absaugraum rückgeführt wird. Bei einer im Absaugraum befindlichen offenen Feuerstelle ist eine Sicherheitseinrichtung vorgesehen, die mit einer bzw. für eine Belüftungsvorrichtung, beispielsweise ein Fenster, gekoppelt ist.

Gemäss der Druckschrift DE-U-9208718 ist dargetan, dass ein funktionierender Abluftbetrieb voraussetzt, dass in den entlüfteten Raum durch anderweitige Öffnungen wieder Frischluft einströmen kann, damit kein Unterdruck entsteht. Es soll daher ein Wechsel auf Umluftbetrieb und eine Zurückschaltung auf Abluftbetrieb selbsttätig erfolgen. Dies wird dadurch erreicht, dass eine Strömungsdrossel in einem separaten Bauelement vorhanden ist. Normalerweise wird also die vom Lüfter herangeförderte Luft als Abluft durch den Mauerkasten ins Freie geleitet. Soweit sich jedoch im entlüfteten Raum ein Unterdruck gebildet hat, wird die durch den Strömungs-Druckabfall im Umluftzweig gegebene Hemmung, die im Extremfall auch als Schwelle wirken kann, überwunden und die hinter dem Gebläse gestaute Luft fliesst über den Umluftzweig, also über die Filteranlage, in den entlüfteten Raum zurück. Wird ein Fenster geöffnet und hierdurch der Unterdruck im entlüfteten Raum aufgehoben, so lenkt sich der Luftstrom automatisch wieder auf den Abluftzweig zurück.

Der Erfindung liegt die Aufgabe zugrunde, ein Verfahren zum Betrieb eines Raumlüftungssystems der eingangs genannten Art zu schaffen, das mit möglichst kleinem apparativen Aufwand die Bildung eines Unterdrucks in Wohnräumen unterbindet und die einwandfreie Funktion des Systems sicherstellt.

Diese Aufgabe ist erfindungsgemäss dadurch gelöst, dass die Dunstabzugshaube automatisch einerseits beim Öffnen der Lüftungseinrichtung auf Abluftbetrieb und andererseits beim Schliessen derselben auf Umluftbetrieb schaltet.

Die Erfindung umfasst ein Verfahren zum Betrieb eines Raumlüftungssystems nach den Ansprüchen 1 bis 4 und ein Raumlüftungssystem nach den Ansprüchen 5 bis 9.

Damit wird erreicht, dass bei eingeschalteter Dunstabzugshaube insbesondere während dem Kochen gewährleistet ist, dass kein Unterdruck bzw. stets ein optimaler Betrieb in Bezug auf einen geringen Energieverbrauch erzielt wird.

Ob eine Lüftungseinrichtung gerade geöffnet bzw. geschlossen ist oder wird, kann durch die jeweilige Schalterstellung bei derselben festgestellt werden.

Die Erfindung sieht optional vor, dass bei einer Umschaltmöglichkeit der Dunstabzugshaube von Abluft- auf Umluftbetrieb die Aussenluftzufuhr der Lüftungseinrichtung entweder automatisch oder von Hand geschlossen wird. Das gilt auch beim Abschalten der Abzugshaube, wenn diese vorher auf Abluftbetrieb eingestellt war.

Als Lüftungseinrichtung eignet sich auch ohne weiteres ein Lüftungsschlitz beim Fenster bzw. ein Lüftungsflügel in der Hauswand.

Die Erfindung wird nachfolgend anhand eines Ausführungsbeispiels unter Bezugnahme auf die Zeichnung näher erläutert. Es zeigt:
- Fig. 1: eine erfindungsgemässe Raumlüftungsanlage, räumlich dargestellt, und
- Fig. 2: die Anlage nach Fig. 1 und die dazugehörige Steuerungseinrichtung, schematisch dargestellt.

Das in Fig. 1 dargestellte Raumlüftungssystem befindet sich in einem Wohnraum 1 vorzugsweise mit einer integrierten Kücheneinrichtung 2, welcher eine Dunstabzugshaube 3 mit einem Abluftrohr 15 zugeordnet ist. Vorteilhaft ist in dieser Dunstabzugshaube 3 ein Filterpaket integriert, durch welche die durch das Kochen mit Fettpartikeln und andern Partikeln sowie Gerüchen versehene Luft gereinigt wird.

Gemäss Fig. 2 schliesst oberhalb der Dunstabzugshaube 3 eine Einrichtung 13 an, die vorzugsweise einen oberen Auslass für das Abluftrohr 15, seitliche Auslässe 13' und schwenkbare Umleitklappen 14 zum Umleiten des Luftstroms vom Umluft- auf Abluftbetrieb aufweist. Die strichpunktiert angedeuteten Umleitklappen 14 sind je um eine Achse 14' von einer die seitlichen Auslässe 13' in eine den Auslass ins Abluftrohr 15 öffnende Stellung schwenkbar. Eine solche Einrichtung 15 ist bekannt und beispielsweise in der Druckschrift EP-A-2 290 298 beschrieben. Diese ist daher nicht nochmals in allen Einzelheiten dargetan.

Diese wahlweise im Abluft- bzw. Umluftbetrieb arbeitende Dunstabzugshaube 3 wirkt zweckmässigerweise über eine Steuerungseinrichtung 6 mit einer Lüftungseinrichtung 9 zum Zuführen von Aussenluft in den Wohnraum zusammen. Bei dieser Lüftungseinrichtung 9 kann es sich um ein aufklappbares oder aufschwenkbares Fenster 9', um Lüftungsflügel oder andere verschliessbare Öffnungen handeln.

Beim erfindungsgemässen Verfahren wird die Dunstabzugshaube 3 automatisch einerseits beim Öffnen der Lüftungseinrichtung 9 auf Abluftbetrieb und andererseits beim Schliessen derselben auf Umluftbetrieb geschaltet.

Damit ergibt sich ein optimaler Betrieb, da die in der Haube 3 gereinigte Luft wieder zurück in den Raum geführt wird, und damit insbesondere bei kalten Aussentemperaturen, bei denen die Fenster geschlossen sind, nicht unnötig warme Luft nach aussen befördert wird.

Ob eine Lüftungseinrichtung gerade geöffnet bzw. geschlossen wird, kann beispielsweise durch an der jeweiligen der Steuerungseinrichtung 6 zugehörigen Schalterstellung bei dem Fenster 9', der Türe, dem Lüftungsflügel oder dergleichen als Lüftungseinrichtung festgestellt werden. Bei diesem Schalter kann es sich um wenigstens einen elektrischen Kontakt handeln, welcher die (geschlossene) Stellung der Lüftungseinrichtung eindeutig detektiert. Selbstverständlich könnte dies auch anders, zum Beispiel durch einen Temperatursensor oder dergleichen realisiert sein.

Das erfindungsgemässe Verfahren zum Betrieb des Raumlüftungssystems arbeitet wie folgt:
Wenn das oder die Lüftungsfenster 9 geschlossen sind, arbeitet die Dunstabzugshaube 3 im Umluftbetrieb. Damit ist sichergestellt, dass im Wohnraum kein Unterdruck entsteht, da die abgesaugte und gefilterte Luft in den Raum zurückgeführt wird.

Bei einem Öffnen des Lüftungsfensters 9 erfolgt via diesen beim Fenster vorgesehenen Schalter automatisch ein Umstellen der von der Dunstabzugshaube 3 angesaugten Luft von Um- auf Abluftbetrieb. Dies bewirkt eine Verhinderung eines Unterdrucks im Wohnraum und es wird dabei eine Frischluftzufuhr bewirkt.

Ferner kann als Variante im Rahmen der Erfindung bei der Dunstabzugshaube 3 zusätzlich ein Wahlschalter 4 vorgesehen sein, bei dem von Hand auf Umluft- bzw. Abluftbetrieb geschaltet werden kann. Die Dunstabzugshaube besitzt ausserdem einen Ein- und Ausschalter 5 sowie eine Steuerungseinrichtung 6, mit welcher der Wahlschalter 4 und der Einund Ausschalter 5 über eine Funkverbindung 7 mit dem Fensteröffner 8 eines als Lüftungsgerät wirkenden Lüftungsfensters 9 des Wohnraums 1 verbunden sind.

Wird die Abzugshaube 3 vom Umluftbetrieb auf Abluftbetrieb umgeschaltet, kann ein Öffnen des Lüftungsfensters 9 automatisch erfolgen, um sicherzustellen, dass die Aussenluftzufuhr des Fensters den im Abluftbetrieb entstehenden Druckabfall in den Wohnräumen eliminiert. Das Lüftungsfenster 9 kann aber auch selbstverständlich von Hand geöffnet werden, etwa durch die für die Abzugshaube zuständige Bedienperson.

Zur Feststellung, ob eine Lüftungseinrichtung geöffnet bzw. geschlossen wird, kann das System mit einem Unterdruckmessgerät 10 versehen sein, das über die Steuereinrichtung 6 mit der Abzugshaube 3 verbunden ist.

Es ist ein Umschalten der Abzugshaube 3 auf Umluftbetrieb möglich, dies wenn das Lüftungsfenster 9 geschlossen wird, entweder von Hand oder aber automatisch über die Steuereinrichtung 6, die dementsprechend selbsttätig auf den Fensteröffner 8 des Lüftungsfensters 9 wirksam wird.

Die Steuerungseinrichtung 6 ist dabei so ausgelegt, dass im Normalfall, wenn nicht der Wahlschalter 4 betätigt worden ist, die abgesaugte Luft im Umluftbetrieb in den Raum zurückgeführt wird, indes beim Öffnen einer Lüftungseinrichtung 9 automatisch auf Abluftbetrieb umgeschaltet wird.

Falls im Wohnraum mehrere Aussenfenster vorhanden sind, ist es auch möglich, die Steuereinrichtung 6 so auszugestalten, dass die Aussenluftzufuhr durch ein im voraus gewähltes Lüftungsfenster erfolgt, oder aber dass die Zuluft dem Innenraum gleich durch mehrere Fenster des Wohnraums zugeführt wird, die synchron oder zeitversetzt über die Steuereinrichtung 6 wirksam sind.

Als Lüftungseinrichtung eignet sich auch ein Lüftungsschlitz bzw. ein Lüftungsflügel 11, der im vorliegenden Fall in der Aussenwand des Wohnraums angebracht ist. Der Lüftungsschlitz bzw. Lüftungsflügel 11 kann auch beim Fenster 9 angebracht sein. Er ist mit einem Schieber 12 oder einer Schwenkeinrichtung betätigbar, der oder die über die Steuereinrichtung 6 ähnlich wie der Fensteröffner 8 gesteuert wird.

## Patentansprüche

1. Verfahren zum Betrieb eines Raumlüftungssystems, insbesondere für Wohnräume, mit einer wahlweise im Abluft- bzw. Umluftbetrieb arbeitenden Dunstabzugshaube (3), die über eine Steuerungseinrichtung (6) mit wenigstens einer Lüftungseinrichtung (9) zum Zuführen von Aussenluft in den Wohnraum zusammenwirkt, **dadurch gekennzeichnet, dass** die Dunstabzugshaube (3) automatisch einerseits beim Öffnen der mindestens einen Lüftungseinrichtung (9) auf Abluftbetrieb und andererseits beim Schliessen derselben auf Umluftbetrieb geschaltet wird.

2. Verfahren nach Anspruch 1, **dadurch gekennzeichnet, dass** durch einen jeweiligen mit der Steuerungseinrichtung (6) verbundenen Schalter bei der Lüftungseinrichtung erreicht wird, dass diese gerade geöffnet bzw. geschlossen wird, und mittels diesem automatisch auf Abluft- bzw. Umluftbetrieb geschaltet wird.

3. Verfahren nach Anspruch 1 oder 2, **dadurch gekennzeichnet, dass** die Dunstabzugshaube (3) derart ausgebildet ist, dass zumindest beim Umluftbetrieb die von ihr abgesaugte Luft mittels Filter gereinigt wird.

4. Verfahren zum Betrieb eines Raumlüftungssystems nach einem der vorhergehenden Ansprüche 1 bis 3, **dadurch gekennzeichnet, dass** mittels eines Wahlschalters (4) zusätzlich ein Umschalten der Dunstabzugshaube (3) ermöglicht wird, dass von Abluft- auf Umluftbetrieb, bei dem die Aussenluftzufuhr der Lüftungseinrichtung (9) entweder automatisch oder von Hand geschlossen wird, bzw. von Umluft- auf Abluftbetrieb, bei dem die Lüftungseinrichtung (9) entweder automatisch oder von Hand geöffnet wird, geschaltet werden kann.

5. Raumlüftungssystem mit einer Dunstabzugshaube (3), einer Steuerungseinrichtung (6) und einer Lüftungseinrichtung (9). wobei das Raumlüftungssystem geeignet ist für ein Verfahren zum Betrieb des Raumlüftungssystems nach einem der vorhergehenden Ansprüche 1 bis 4, **dadurch gekennzeichnet, dass**
die Lüftungseinrichtung (9) einen jeweiligen der Steuerungseinrichtung (6) zugehörigen Schalter aufweist, mittels dem ein Öffnen bzw. Schliessen der Lüftungseinrichtung (9) realisierbar ist.

6. Raumlüftungssystem nach Anspruch 5, **dadurch gekennzeichnet, dass**
an die Dunstabzugshaube (3) eine Einrichtung (13) anschliesst, die vorzugsweise einen oberen Auslass für ein Abluftrohr (15), wenigstens einen seitliche Auslass (13') und mindestens eine schwenkbare Umleitklappe (14) zum Umleiten des Luftstroms vom Umluft- auf Abluftbetrieb aufweist.

7. Raumlüftungssystem nach Anspruch 5 oder 6, **dadurch gekennzeichnet, dass**
die Lüftungseinrichtung durch wenigstens ein Fenster (9), einen Lüftungsflügel, einen Lüftungsschlitz (11) oder dergleichen gebildet ist.

8. Raumlüftungssystem nach Anspruch 7, **dadurch gekennzeichnet, dass**
der Lüftungsschlitz (11) bzw. der Lüftungsflügel bei einem Fenster (9) oder in der Hauswand eingebaut ist, der mit einem über die Steuereinrichtung (6) betätigbaren Verschlussorgan, wie beispielsweise einem Schieber (12) verschliessbar ist.

9. Raumlüftungssystem nach einem der vorhergehenden Ansprüche 5 bis 8, **dadurch gekennzeichnet, dass**
die Dunstabzugshaube (3) mit einem Wahlschalter (4) und einem Einund Ausschalter (5) versehen ist, die über die Steuereinrichtung (6) via Funkverbindung (7) mit Betätigungsmitteln (8) für ein der Lüftungseinrichtung (9) verbunden sind.

## Claims

1. Method for the operation of a room ventilation system, in particular for living rooms, with a fume extractor hood (3) working optionally in the exhaust air mode or air recirculation mode, which interacts via a control device (6) with at least one ventilation device (9) for supplying outside air into the living room, **characterized in that**
the fume extractor hood (3) is switched automatically on the one hand with the opening of the at least one ventilation device (9) to exhaust air mode and on the other hand with the closure of itself to air recirculation mode.

2. Method according to claim 1, **characterized in that**
with a respective switch in the ventilation device connected to the control device (6) it is ensured that it is just being opened or closed, and by this it will be automatically switched to exhaust air mode or air recirculation mode.

3. Method according to claim 1 or 2, **characterized in that**
the fume extractor hood (3) is designed such that the air extracted from it is cleaned by means of a filter at least with the air recirculation mode.

4. Method for the operation of a room ventilation system according to any one of the preceding claims 1 to 3, **characterized in that**
by means of a selector switch (4) it is additionally enabled to switch the fume extractor hood (3), that from exhaust air mode to air recirculation mode can be switched, in which the outside air supply of the ventilation device (9) is either closed automatically or by hand, or from air recirculation to exhaust air mode, in which the ventilation device (9) is either opened automatically or by hand.

5. Room ventilation system with a fume extractor hood (3), a control device (6) and a ventilation device (9), whereby the room ventilation system is usable for a method for the operation of the room ventilation system according to any one of the preceding claims 1 to 4, **characterized in that**
the ventilation device (9) has a switch associated with the respective control device (6), by means of which an opening or closing of the ventilation device (9) is realizable.

6. Room ventilation system according to claim 5, **characterized in that**
the fume extractor hood (3) is connected to a device (13), which preferably has an upper outlet for an exhaust pipe (15), at least one side outlet (13') and at least one pivotable diverter valve (14) for redirecting of the air flow from air recirculation mode to exhaust air mode.

7. Room ventilation system according to claim 5 or 6, **characterized in that**
the ventilation device is formed by at least one window (9), a ventilation wing, a ventilation slot (11) or the like.

8. Room ventilation system according to claim 7, **characterized in that**
the ventilation slot (11) respectively the ventilation wing is installed by a window (9) or in the house wall, which is closable with a closure member, such as for instance a slider (12), which can be actuated via the control device (6).

9. Room ventilation system according to any one of the preceding claims 5 to 8, **characterized in that**
the fume extractor hood (3) is provided with a selector switch (4) and an on / off switch (5), which are actuated via the control device (6) via radio link (7) with actuating means (8) for one of the ventilation device (9).

## Revendications

1. Procédé pour faire fonctionner un système de ventilation de pièce, notamment de pièce d'habitation, comprenant une hotte (3) d'évacuation des vapeurs fonctionnant, au choix, en évacuation de l'air ou en recirculation de l'air, qui coopère, par l'intermédiaire d'un dispositif (6) de commande, avec au moins un dispositif (9) de ventilation pour envoyer de l'air extérieur dans la pièce d'habitation, **caractérisé en ce que** la hotte (3) d'évacuation des vapeurs se met automatiquement d'une part en fonctionnement en évacuation de l'air, si le au moins un dispositif (9) de ventilation est ouvert, et d'autre part en fonctionnement en recirculation de l'air, si celui-ci est fermé.

2. Procédé suivant la revendication 1, **caractérisé en ce que**, par un interrupteur relié, respectivement, au dispositif (6) de commande, on obtient, pour le dispositif de ventilation, que celui-ci soit précisément ouvert ou fermé, et au moyen de celui-ci on se met automatiquement en fonctionnement en évacuation de l'air ou en fonctionnement en recirculation de l'air.

3. Procédé suivant la revendication 1 ou 2, **caractérisé en ce que** la hotte (3) d'évacuation des vapeurs est constituée **en ce qu'**au moins, lors du fonctionnement en recirculation de l'air, l'air qu'elle aspire soit purifié au moyen d'un filtre.

4. Procédé pour faire fonctionner un système de ventilation de pièce suivant l'une des revendications 1 à 3 précédentes, **caractérisé en ce qu'**au moyen d'au moins un interrupteur (4) de sélection, on rend possible supplémentairement une commutation de la hotte (3) d'évacuation des vapeurs, de manière à pouvoir passer du fonctionnement en évacuation de l'air au fonctionnement en recirculation de l'air où l'apport d'air extérieur du dispositif (9) de ventilation est fermé automatiquement ou à la main ou du fonctionnement en recirculation de l'air au fonctionnement en évacuation de l'air où le dispositif (9) de ventilation est ouvert automatiquement ou à la main.

5. Système de ventilation de pièce, comprenant une hotte (3) d'évacuation des vapeurs, un dispositif (6) de commande et un dispositif (9) de ventilation, le système de ventilation de pièce étant propre à effectuer un procédé de fonctionnement du système de ventilation de pièce suivant l'une des revendications 1 à 4 précédentes, **caractérisé en ce que** le dispositif (9) de ventilation a un interrupteur respectif associé au dispositif (6) de commande, au moyen duquel une ouverture ou une fermeture du dispositif (9) de ventilation peut être réalisée.

6. Système de ventilation de pièce suivant la revendication 5, **caractérisé en ce que**
à la hotte (3) d'évacuation des vapeurs est raccordé un dispositif (13), qui a, de préférence, une sortie supérieure pour un tuyau (15) d'évacuation de l'air, au moins une sortie (13') latérale et au moins un volet (14) pivotant de déviation pour dévier le courant d'air du fonctionnement en recirculation de l'air au fonctionnement en évacuation de l'air.

7. Système de ventilation de pièce suivant la revendication 5 ou 6, **caractérisé en ce que**
le dispositif de ventilation est formé d'au moins une fenêtre (9), d'un battant de ventilation, d'une fente (11) de ventilation ou analogue.

8. Système de ventilation de pièce suivant la revendication 7, **caractérisé en ce que**
la fente (11) de ventilation ou le battant de ventilation est inséré dans une fenêtre ou dans le mur de la maison en pouvant être fermé par un organe de fermeture, comme par exemple un tiroir (12), pouvant être actionné par l'intermédiaire du dispositif (6) de commande.

9. Système de ventilation de pièce suivant l'une des revendications 5 à 8 précédentes, **caractérisé en ce que**
la hotte (3) d'évacuation des vapeurs est pourvue d'un interrupteur (4) de sélection et d'un interrupteur (5) de marche et d'arrêt, qui sont reliés par le dispositif (6) de commande par l'intermédiaire de liaisons (7) radio à des moyens (8) d'actionnement d'un dispositif (9) de ventilation.
